# EUROPÄISCHE PATENTSCHRIFT

(11) **EP 0 087 630 B1**
(45) Veröffentlichungstag und Bekanntmachung des Hinweises auf die Patenterteilung: **04.05.1988**
(21) Anmeldenummer: 83101252.1
(22) Anmeldetag: 10.02.1983
(51) Int. Cl.: B25B 13/16, B25B 9/04, B25B 7/04

(54) **Werkzeug in der Art einer Zange oder eines Schraubenschlüssels, insbesondere Universalzange**
Tool of the pliers or wrench type, in particular universal pliers
Outil du type pince ou clé à écrous, en particulier pince universelle

(30) Priorität: 26.02.1982 DE 3206907
(43) Veröffentlichungstag der Anmeldung: 07.09.1983
(73) Patentinhaber: Tonsic, Stanko, D-6330 Wetzlar 12 (DE)
(72) Erfinder: Tonsic, Stanko, D-6330 Wetzlar 12 (DE)
(74) Vertreter: Geitz, Heinrich, Dr.-Ing.

(56) Entgegenhaltungen:
- EP-A- 0 054 192
- DE-C- 820 274
- US-A- 1 373 861
- US-A- 1 427 668
- US-A- 2 691 911

## Beschreibung

Nach dem Oberbegriff des Patentanspruchs 1 betrifft die Erfindung ein Werkzeug in der Art einer Zange oder eines Schraubenschlüssels, mit einer am Ende eines Handstücks angeordneten festen Greifbacke und einer gegenüber dieser zwischen einer Öffnungs- und einer Schließlage bewegbaren Greifbacke, die in einer sich in Richtung der Schließ- und Öffnungsbewegungen erstreckenden Führung des Handstücks aufgenommen und mittels eines Betätigungshebels und eines damit wirkverbundenen Lenkers, der an der bewegbaren Greifbacke bzw. an dem von letzterer entfernten Ende des Handstücks angelenkt sind, betätigbar ist, wobei das Handstück, der Betätigungshebel, der Lenker und die in der Führung aufgenommene bewegbare Greifbacke eine geschlossene Mehrgelenkkette bilden.

Aus der EP-AI-0 054 192, veröffentlicht am 23.6.1982, ist eine insbesondere zum Ziehen von Zähnen bestimmte Zange bekannt, bei der ein in einer Handstückführung aufgenommener Greifbackenhalter mittels eines an einem Ende des Handstücks angelenkten Betätigungshebels über einen Lenker zwischen einer Schließ- und einer Öffnungslage relativ zu einem festen Greifbackenhalter am anderen Handstückende betätigbar ist. Jeder Greifbackenhalter ist mit einer austauschbaren Greifbacke ausgerüstet und letztere sind mittels eines Vibrationsantriebs mit vorbestimmter Frequenz und kleiner Amplitude pulsierend antreibbar.

Abgesehen von seiner gattungsfremden Zweckbestimmung ist bei dieser vorbekannten Zange eine Anpassung der Öffnungsweite der Greifbacken an unterschiedliche Greifobjekte nicht möglich. Da somit in Abhängigkeit von der Größe eines zu erfassenden Objekts in der Schließlage der Greifbacken der Betätigungshebel in unterschiedlichen Positionen zum Griffstück steht, hat sich diese Zange auch als unhandlich erwiesen.

Ferner ist aus der US-A-2 691 911 ein zangenartiges Werkzeug bekannt, bei dem sich das Handstück über den Anlenkpunkt des seinerseits mit dem Lenker wirkverbundenen Betätigungshebels hinauserstreckt, der als zweiarmiger Hebel ausgebildet ist.

Bei diesem vorbekannten Werkzeug ist die Öffnungsweite der Greifbacken durch Längenveränderung des die Wirkverbindung zwischen der bewegbaren Greifbacke und dem Betätigungshebel vermittelnden Lenkers veränderbar, so daß eine Anpassung des Werkzeugs an verschiedene Einsatzbedingungen gelingt. Unbefriedigend ist jedoch die sperrige Ausbildung dieses Werkzeugs und dessen dadurch bedingte unzulängliche Handhabbarkeit.

Durch die Erfindung soll demgegenüber ein kompakt bauendes, gut handhabbares Werkzeug geschaffen werden, das gleichermaßer, als Zange und/oder Schraubenschlüssel verwendbar und in einfacher Weise an die Erfordernisse des jeweiligen Einsatzfalles anpaßbar ist.

Diese Aufgabe ist bei dem Werkzeug nach dem Oberbegriff des Patentanspruchs 1 dadurch gelöst, daß der die Wirkverbindung zwischen der bewegbaren Greifbacke und dem Betätigungshebel vermittelnde Lenker stufenlos längeneinstellbar ist und ein Lenkerteil, das eine sich in der Lenkerachse erstreckende Führungsbohrung besitzt sowie einen in dieser Führungsbohrung längsverschiebbär aufgenommenen Führungszapfen mit Einstellgewinde umfaßt, die mit ihren jeweils voneinander entfernten Enden an der bewegbaren Greifbacke bzw. dem Handstück angelenkt sind, und daß auf dem Einstellgewinde des Führungszapfens als Einstellmittel eine an dem genannten Lenkerteil drehbar, aber axialfest gelagerte Gewindehülse aufgenommen ist.

Ein so gestaltetes Werkzeug zeichnet sich neben seinem kompakten und einfacher Aufbau durch eine besonders gute Handhabbarkeit aus, weil durch die stufenlose Längeneinstellbarkeit des Lenkers eine Einstellung der bewegbaren Greifbacke derart gelingt, daß der Betätigungshebel in Bezug auf einen Griffabschnitt des Handstücks bei in Schließlage stehender bewegbarer Greifbacke sich in einer Position befindet, die der Spannweite der Hand einer das Werkzeug benutzenden Person angepaßt ist.

Eine Ausgestaltung der Erfindung sieht eine zwischen dem Handstück und dem Betätigungshebel wirkende Spannvorrichtung zum Verspannen der Greifbacken in der Spannlage vor, was sich insbesondere dann als vorteilhaft erwiesen hat, wenn das Werkzeug beispielsweise als Schraubenschlüssel eingesetzt werden soll.

Diese Spannvorrichtung kann ein Spanngewinde mit Selbsthemmung besitzen, und zwar in Gestalt eines im Abstand vom Anlenkpunkt des Betätigungshebels an das Handstück zwischen letzteren verspannbaren Schraubenbolzens. Dabei kann die Anordnung so getroffen sein, daß der zwischen dem Betätigungshebel und dem Handstück verspannbare Schraubenbolzen in der Nähe der Führung für die bewegbare Greifbacke am Handstück angelenkt ist und sich durch eine Ausnehmung im Betätigungshebel hindurcherstreckt, wobei auf das vom Anlenkpunkt entfernte Ende des Schraubenbolzens eine am Betätigungshebel angreifende Spannmutter aufgeschraubt ist.

Eine derartige Spannvorrichtung zum Verspannen der Greifbacken eines zangenartigen Werkzeugs ist zwar schon aus der US-A-1 427 668 vorbekannt, aber bei dem in dieser Druckschrift vorbeschriebenen Werkzeug handelt es sich nicht um ein gleichermaßen als Zange oder Schraubenschlüssel verwendbares Universalwerkzeug.

Anhand der beigefügten Zeichnungen sollen nachstehend verschiedene Ausführungsformen der Erfindung erläutert werden. In schematischen Ansichten zeigen :
Fig. 1 eine Universalzange mit einer einem Handstück fest zugeordneten Greifbacke und einer in einer Langsführung des Handstücks bewegbar aufgenommenen und mittels eines eine Mehrgelenkkette bildenden Systems zwischen einer Schließ- und einer Öffnungslage betätigbaren Greifbacke in einer Seitenansicht,
Fig. 2 die Zange in einer Ansicht wie in Fig. 1, jedoch mit der bewegbaren Greifbacke in Schließlage mit der festen Greifbacke und dem sich zwischen einem Betätigungshebel und der bewegbaren Greifbacke erstreckenden längeneinstellbaren Lenker im Schnitt,
Fig. 3 die Zange in einer Draufsicht zu Fig. 2,
Fig. 4 eine Schnittansicht der Zange gemäß der Schittlinie IV-IV in Fig. 2,
Fig. 5 in einem Schnitt gemäß der Schnittlinie V-V in Fig. 2 die Führung für die bewegliche Greifbacke,
Fig. 6 in einer Ansicht wie in Fig. 1 eine mit einer zwischen dem Handstück und dem Betätigungshebel angeordneten Spannvorrichtung ausgerüstete Universalzange,
Fig. 7 ebenfalls in einer Seitenansicht eine andere Ausführungsform mit einem Kniehebelantrieb zum Betätigen der bewegbaren Greifbacke zwischen ihren Öffnungs- und Schließlagen und
Fig. 8 die Zange nach Fig. 7 mit der bewegbaren Greifbacke in Schließlage mit der festen Greifbacke.

Bei der in ihrer Gesamtheit mit 10 bezeichneten Universalzange besteht ein Handstück 11 aus einem Griffabschnitt 12 und einem Führungsabschnitt 13. Am Ende des Führungsabschnittes ist eine feste Greifbacke 14 einstückig an das Handstück angeformt. Anschließend an diese feste Greifbacke erstreckt sich im Führungsabschnitt 13 in Richtung auf den Griffabschnitt 12 eine Führung 15 fort, die etwa als Schwalbenschwanz-oder T-Führung ausgebildet sein kann und in der ein zweiter Greifbacken 16 längsbeweglich aufgenommen ist. Auf der vom festen Greifbacken 14 entfernten Seite ist die Führung durch eine die maximale Öffnungsstellung der bewegbaren Greifbacke 16 begrenzende Sperre 17 blockiert. An die Greifbacke 16 ist ein Lenker 18 über einen Zapfen 19 angeschlossen, dessen anderes Ende über einen Zapfen 20 an einen Betätigungshebel 22 angelenkt ist. Das andere Ende des Betätigungshebels 22 ist über einen Zapfen 23 gelenkig an das vom Führungsabschnitt 13 entfernte Ende des Griffabschnitts 12 angelenkt. Das Handstück 11 mit der Führung 15 und mit dem Griffabschnitt 12, der an letzteres angelenkte Betätigungshebel 22 und der Lenker 18 bilden somit zusammen mit der bewegbaren Greifbacke 16 eine geschlossene Mehrgelenkkette.

Durch Verschwenken des Betätigungshebels 22 um den dessen Anlenkung an das vom Führungsabschnitt 13 entfernte Ende des Griffabschnittes 12 vermittelnden Lagerzapfen 23 in Richtung auf den Griffabschnitt 12 gelingt mittels der Mehrgelenkkette eine Verschiebung der bewegbaren Greifbacke 16 in Richtung auf die feste Greifbacke 14 und mithin eine Betätigung der Zange in ihre Schließlage. Diese Betriebsstellung zeigt Fig. 2.

Der sich zwischen der bewegbaren Greifbacke 16 und dem vom Griffabschnitt 12 des Handstücks 11 entfernten Ende des Betätigungshebels 22 erstreckende Lenker 18 ist längenveränderlich ausgebildet und besteht aus einem mittels eines Zapfens 19 an der bewegbaren Greifbacke 16 angelenkten Lenkerteils 24 und einem über einen Zapfen 20 an dem Betätigungshebel 22 angelenkten Lenkerteil 25, der einen mit Außengewinde versehenen Führungszapfen 26 besitzt, welcher in einer Führungsbohrung 27 im Lenkerteil 24 aufgenommen ist. Im Bereich dieser Führungsbohrung erstreckt sich eine quer zu letzterer verlaufende, nach einer Seite offene U-förmige Querausnehmung 28 in den Lenkerteil 24 hinein, in der eine mit einer Außenriffelung 29 versehene und auf das Gewinde des Führungszapfens 26 des Lenkerteils 25 aufgeschraubte Gewindehülse 30 in bezug auf die Führungsausnehmung 27 im Lenkerteil 24 axialfest, jedoch drehbar aufgenommen ist. Es ist ersichtlich, daß durch entsprechendes Verdrehen der am Lenkerteil 24 axialfest zugeordneten Gewindehülse 30 der Führungszapfen 26 des Lenkerteils 25 und damit letzteres gegenüber der aus den Fig. 1 bis 3 ersichtlichen einen Endlage verschoben werden kann, was eine Veränderung der Längeneinstellung des Lenkers 18 und damit eine Einstellung der Maulweite zwischen den Greifbacken 14, 16 zur Folge hat. Die zusammenwirkenden Gewinde des Führungszapfens 26 und der Gewindehülse 30 sind dabei selbstverständlich selbsthemmend ausgebildet.

Bei der Ausführungsform nach Fig. 6 sind für gleiche Teile wie bei der Ausführungsform nach den Fig. 1 bis 5 die gleichen Bezugszeichen verwendet, jedoch zur Unterscheidung um 100 erhöht.

Das Handstück 111 der Universalzange 110 nach Fig. 6 besteht ebenfalls aus einem Griffabschnitt 112 und einem Führungsabschnitt 113, an dessen vom Griffabschnitt entfernten Ende eine feste Greifbacke 114 angeordnet ist. Im Führungsabschnitt des Handstücks erstreckt sich eine Längsführung 115 für die bewegliche Greifbacke 116, deren maximale Öffnungsstellung durch eine an dem von der festen Greifbacke entfernten Ende der Führung 115 angeordnete Sperre 117 begrenzt ist. Die Antriebsbewegungen von dem über einen Lagerzapfen 123 an dem vom Führungsabschnitt 113 des Handstücks entfernten Ende des Griffabschnittes 112 angelenkten Betätigungshebel 122 werden über den aus den beiden längeneinstellbaren Lenkerteilen 124, 125 bestehenden Lenker 118 auf die bewegbare Greifbacke 116 übertragen, wobei der Lenker mittels der Zapfen 119, 120 an der bewegbaren Greifbacke bzw. dem Betätigungshebel angelenkt ist.

Im Unterschied zu der Ausführungsform nach den Fig. 1 bis 5 ist bei der Ausführungsform nach Fig. 6 eine zwischen dem Griffabschnitt 112 und dem Betätigungshebel 122 wirkende Spannvorrichtung 135 vorgesehen, die einen am Ende der Längsführung 115 für die bewegbare Greifbacke 116 mittels eines Lagerzapfens 136 am Handstück angelenkten Gewindezapfen 137 umfaßt, der sich in der Nähe des vom Griffstück 112 entfernten Endes durch eine Ausnehmung 138 des Betätigungshebels 122 hindurcherstreckt und auf dessen freies Gewindeende eine Spannmutter 139 aufgeschraubt ist. Es ist ersichtlich, daß unabhängig von der Längeneinstellung des Lenkers 118, die bei der Darstellung nach Fig. 6 von der in den Fig. 1 und 3 gezeigten Einstellung abweicht, die Greifbacken 114, 116 mittels der Spannvorrichtung 135 in Spannlage mit einem zwischen ihnen aufgenommenen Objekt eingestellt werden können.

Bei der Ausführungsform nach den Fig. 7 und 8 sind wiederum für gleiche Teile wie in den Fig. 1 bis 6 gleiche Bezugszeichen verwendet, jedoch zur Unterscheidung abermals um 100 gegenüber Fig. 6 erhöht.

Während sich bei den Ausführungsformen nach den Fig. 1 bis 6 der Griffabschnitt 12, 112 von dem Führungsabschnitt 13, 113 auf der von den Greifbacken 14, 16 bzw. 114, 116 entfernten Seiten in der Art eines Pistolengriffs im Winkel forterstreckt, befinden sich bei der Ausführungsform nach den Fig. 7 und 8 der Griffabschnitt 212 und der Führungsabschnitt 213 des Handstücks 211 annähernd in Strecklage. An dem vom Griffabschnitt 212 entfernten Ende des Führungsabschnittes 213 ist die feste Greifbacke 214 angeordnet und in der durch eine Sperre 217 begrenzten Führung ist die Greifbacke 216 längsbeweglich aufgenommen. Die Betätigung der Greifbacke von der aus Fig. 7 ersichtlichen Öffnungsstellung in die aus Fig. 8 ersichtliche Schließlage erfolgt mittels des an dem von der festen Greifbacke 214 entfernten Ende des Griffabschnittes 212 durch den Zapfen 223 angelenkten Betätigungshebel 222 über den Lenker 218, der mittels der Zapfen 219 und 220 an der bewegbaren Greifbacke 216 einerseits und an dem vom Griffabschnitt 212 entfernten Ende des Betätigungshebels 222 andererseits angelenkt ist. Es ist mithin wiederum eine geschlossene Mehrgelenkkette verwirklicht, die bei dieser Ausführungsform jedoch einen die Aufbringung extrem großer Spannkräfte ermöglichenden Kniehebelantrieb für die in der Längsführung 215 bewegbar aufgenommene Greifbacke 216 bildet, indem mittels des aus den längenverstellbaren Lenkerteilen 224 und 225 bestehenden Lenkers 218 eine Einstellung gelingt, bei der die Spannlage der Greifbacken erreicht wird, wenn sich der Lenker 218 und der Betätigungshebel in oder annähernd in Strecklage befinden. Dies zeigt Fig. 8.

Wie bei gattungsgemäßen Werkzeugen bekannt, können zur Rückstellung der bewegbaren Greifbacke in die Öffnungsstellung Rückstellfedern vorgesehen sein, die beispielsweise zwischen dem Griffabschnitt des Handstücks und dem Betätigungshebel verspannt sind. Aus Gründen der Übersichtlichkeit wurde jedoch auf die Darstellung derartiger Rückstellfedern verzichtet.

## Patentansprüche

1. Werkzeug in der Art einer Zange oder eines Schraubenschlüssels, insbesondere Universalzange, mit einer am Ende eines Handstücks angeordneten festen Greifbacke (14) und einer gegenüber dieser zwischen einer Öffnungs- und einer Schließlage bewegbaren Greifbacke (16), die in einer sich in Richtung der Schließ- und Öffnungsbewegungen erstreckenden Führung des Handstücks aufgenommenen und mittels eines Betätigungshebels (22) und eines damit wirkverbundenen Lenkers (18), die an der bewegbaren Greifbacke bzw. an dem von letzterer entfernten Ende des Handstücks angelenkt sind, betätigbar ist, wobei das Handstück, der Betätigungshebel, der Lenker und die in der Führung aufgenommene bewegbare Greifbacke eine geschlossene Mehrgelenkkette bilden, dadurch gekennzeichnet, daß der die Wirkverbindung zwischen der bewegbaren Greifbacke (16, 116, 216) und dem Betätigungshebel (22,122, 222) vermittelnde Lenker (18, 118, 218) stufenlos längeneinstellbar ist und ein Lenkerteil, das eine sich in der Lenkerachse erstreckende Führungsbohrung (27, 127, 227) besitzt, sowie einen in letzterer längsverschiebbar aufgenommenen Führungszapfen (26, 126, 226) mit Einstellgewinde umfaßt, die mit ihren jeweils von einander entfernten Enden an der bewegbaren Greifbacke bzw. dem Betätigungshebel angelenkt sind, und daß auf dem Einstellgewinde des Führungszapfens als Einstellmittel eine an dem genannten Lenkerteil drehbar, aber axialfest gelagerte Gewindehülse (30, 130, 230) aufgenommen ist.

2. Werkzeug nach Anspruch 1, dadurch gekennzeichnet, daß eine zwischen dem Handstück (11, 111) und dem Betätigungshebel (122) wirkende, an sich bekannte Spannvorrichtung (135) zum Verspannen der Greifbacke (114, 116) in der Spannlage vorgesehen ist.

3. Werkzeug nach Anspruch 2, dadurch gekennzeichnet, daß die Spannvorrichtung (135) ein Spanngewinde mit Selbsthemmung besitzt.

4. Werkzeug nach Anspruch 2 oder 3, dadurch gekennzeichnet, daß die Spannvorrichtung (135) einen im Abstand vom Anlenkpunkt des Betätigungshebels (122) an das Handstück (111) zwischen letzteren verspannbaren Schraubenbolzen (137) umfaßt.

5. Werkzeug nach Anspruch 4, dadurch gekennzeichnet, daß der zwischen dem Betätigungshebel (122) und dem Handstück (11) verspannbare Schraubenbolzen (137) in der Nähe der Führung (115) für die bewegbare Greifbacke (116) am Handstück angelenkt ist und sich durch eine Ausnehmung (138) im Betätigungshebel hindurcherstreckt, und daß auf das vom Anlenkpunkt entfernte Ende des Schraubenbolzens eine am Betätigungshebel angreifende Spannmutter (139) aufgeschraubt ist.

## Claims

1. Tool in the manner of pliers or a monkey wrench, in particular universal pliers, with a fixed gripping cheek (14) arranged at the end of a handle and a gripping cheek (16), which is movable relative to this between an open and a closed position, is received in a guide of the handle extending in direction of the closing and opening movements and which is actuable by means of an actuating lever (22) and a guide rod (18) operatively connected therewith, which are articulated either at the movable gripping cheek or at that end of the handle, which is remote from the latter, wherein the handle, the actuating lever, the guide rod and the movable gripping cheek received in the guide form a closed multi-link chain, characterised thereby, that the guide rod (18, 118, 218) providing the operative connection between the movable gripping cheek (16, 116, 216) and the actuating lever (22, 122, 222) is steplessly settable in its length and comprises a guide rod part, which possesses a guide bore (27, 127, 227) extending in the axis of the guide rod, as well as a guide spigot (26, 126, 22) with adjusting thread and received in the guide bore to be longitudinally displaceable therein, which guide rod part and guide spigot are by their mutually remote ends articulated at a respective one of the movable gripping cheek and the actuating lever, and that a threaded sleeve (30, 130, 230), which is rotatably, but axially fixedly borne at the named guide rod part, is received as adjusting means on the adjusting thread of the guide spigot.

2. Tool according to claim 1, characterised thereby, that an in itself known clamping device (135), which acts between the handle (11, 111) and the actuating lever (122), is provided for the tightening of the gripping cheek (114, 116) in the clamping position.

3. Tool according to claim 2, characterised thereby, that the clamping device (135) is a self- locking clamping thread.

4. Tool according to claim 2 or 3, characterised thereby, that the clamping device (135) comprises a threaded bolt (137), which - at a spacing from the articulation point of. the actuating lever (122) at the handle (111) - is tightenable between the latter.

5. Tool according to claim 4, characterised thereby, that the threaded bolt (137), which is tightenable between the actuating lever (122) and the handle (11), is articulated at the handle in the proximity of the guide (115) for the movable gripping cheek (116) and extends through a cutout (138) in the actuating lever and that a clamping nut (139), which engages at the actuating lever, is screwed onto that end of the threaded bolt, which is remote from the articulation point.

## Revendications

1. Outil du type pince ou clé à écrous, en particulier pince universelle avec une mâchoire de préhension (14) fixe disposée au bout d'une poignée et une mâchoire de préhension (16) mobile par rapport à la première entre une position d'ouverture et une position de fermeture, laquelle est reprise dans une glissière de la poignée s'étendant dans la direction du mouvement de fermeture et d'ouverture et peut être mue au moyen d'un levier d'actionnement (22) et d'une biellette (18) qui lui est reliée fonctionnellement, ceux-ci étant articulés respectivement avec la mâchoire mobile et l'extrémité de la poignée qui lui est opposée, la poignée, le levier d'actionnement, la biellette et la mâchoire de préhension mobile reprise dans la glissière formant une chaîne articulée caractérisé en ce que la biellette (18, 118, 218) assurant la liaison fonctionnelle entre la mâchoire mobile (16, 116, 216) et le levier d'actionnement (22, 122, 222) est réglable en longueur d'une manière continue et comprend une pièce de biéllette présentant un alésage de guidage (27,127, 227) s'étendant dans l'axe de la biellette dans lequel un goujon de guidage (26, 126, 226) avec filetage de réglage peut être déplacé longitudinalement, la biellette et le goujon étant articulés à leur extrémité opposée l'une de l'autre respectivement avec la mâchoire mobile et le levier d'actionnement et en ce que le filetage de réglage du goujon présente comme moyen de réglage une douille à vis (30, 130, 230), disposée sur la pièce de biellette d'une manière rotative mais axialement fixe.

2. Outil selon la revendication 1, caractérisé en ce qu'un dispositif de serrage, connu en soi, agissant entre la poignée (11, 111) et le levier d'actionnement (122) est prévu pour le blocage de la mâchoire (114, 116) dans la position de serrage.

3. Outil selon la revendication 2, caractérisé en ce que le dispositif de blocage (135) possède un écrou de serrage à verrouillage automatique.

4. Outil selon l'une des revendications 2 ou 3, caractérisé en ce que le dispositif de blocage (135) comprend un boulon (137) disposé à distance du point d'articulation du levier d'actionnement (122) avec la poignée (111) et pouvant être bloqué entre ces derniers.

5. Outil selon la revendication 4, caractérisé en ce que le boulon (137) assurant le blocage entre le levier d'actionnement (122) et la poignée (111) est articulé sur la poignée à proximité de la glissière (115) pour la mâchoire de préhension mobile (116) et s'étend à travers le levier d'actionnement par un évidement (138) et qu'un écrou de serrage (139) venant s'appuyer sur le levier d'actionnement est vissé sur l'extrémité du boulon éloignée du point d'articulation.
